# EUROPÄISCHE PATENTANMELDUNG

(11) **EP 1 582 121 A1**
(43) Veröffentlichungstag der Anmeldung: **05.10.2005**
(21) Anmeldenummer: 05006468.2
(22) Anmeldetag: 24.03.2005
(51) Int. Cl.: A47G 19/22

(54) **Zwillingstrinkgefäss und Zwillingstrinkaufsatz**

(30) Priorität: 30.03.2004 DE 202004005167 U
(71) Anmelder: Stern, Itchak, 58239 Schwerte (DE)
(72) Erfinder: Stern, Itchak, 58239 Schwerte (DE)

(57) **Zusammenfassung**

Beim Zwillingstrinkgefäss und Zwillingstrinkaufsatz handelt es sich um ein Gefäss sowie einen Aufsatz das mit zwei Entnahmestellen versehen ist.

Der Inhalt vom Gefäss kann gleichzeitig durch beide Entnahmestellen entleert werden.

## Beschreibung

Bei der nachfolgend beschriebenen Neu-Erfindung handelt es sich Um ein Gefäss, welches mit zwei Entnahmestellen versehen ist. Dieses hat den Vorteil, dass der Inhalt gleichzeitig durch die beiden Entnahmestellen entleert werden kann.

Die herkömmlichen Trinkgefässe, welche sich auf dem Markt befinden, bestehen aus nur einer Entnahmestelle.

### Aufgabenstellung

Der Vorteil der Neuentwicklung ist, dass zwei Personen gleichzeitig den Inhalt des Trinkgefässes entleeren können.

Der Zwillingstrinkaufsatz kann auch Problemlos an allen herkömmlichen Flaschen geschraubt bzw. gesteckt werden.

Das Gefäss kann durch zwei getrennte Kammern mit unterschiedlichem Inhalt gefüllt werden.

Die Herstellung des Zwillingstrinkgefässes und des Zwillingstrinkaufsatzes Kann aus verschiedenen Materialien hergestellt werden, z. B. aus Glas, Porzellan, Kunststoff oder Metall.

Die Form Design, und Inhalt kann x-beliebig hergestellt bzw. gefüllt werden.

**Der Erfindung liegen folgende Überlegungen zugrunde:**
- Bei Festlichkeiten und geselliger Runde kann mit diesem Gefäss Problemlos auf "Du und Du" gleichzeitig getrunken werden.
- Diese Erfindung soll den Spaß und die Geselligkeit steigern.

## Patentansprüche

1. **dadurch gekennzeichnet, dass**

2. das Gefäss mit zwei Entnahmestellen versehen ist
**dadurch gekennzeichnet, dass**

3. der Zwillingstrinkaufsatz separat auf herkömmliche Flaschen geschraubt oder gesteckt werden kann.
**dadurch gekennzeichnet, dass**

4. das Zweikammernsystem mit unterschiedlichem Inhalt gefüllt werden kann.
**dadurch gekennzeichnet, dass**

5. das Zwillingstrinkgefäss und der Zwillingstrinkaufsatzes aus festem oder elastischem Material bestehen kann.
